# EUROPÄISCHE PATENTSCHRIFT

(11) **EP 0 645 974 B1**
(45) Veröffentlichungstag und Bekanntmachung des Hinweises auf die Patenterteilung: **19.02.1997**
(21) Anmeldenummer: 94913565.1
(22) Anmeldetag: 09.04.1994
(51) Int. Cl.: A47C 1/032

(54) **SITZMÖBEL**
CHAIR
SIEGE

(30) Priorität: 14.04.1993 DE 4312113
(43) Veröffentlichungstag der Anmeldung: 05.04.1995
(73) Patentinhaber: Mauser Office GmbH, 34497 Korbach (DE)
(72) Erfinder: SCHREWE, Klaus, D-59929 Brilon-Bontkirchen (DE)
(74) Vertreter: Patentanwälte Meinke, Dabringhaus und Partner
(86) Internationale Anmeldenummer: EP9401105
(87) Internationale Veröffentlichungsnummer: WO9423614

(56) Entgegenhaltungen:
- EP-A- 0 488 278
- DE-A- 3 724 605
- DE-A- 3 916 474

## Beschreibung

Die Erfindung betrifft ein Sitzmöbel mit einem im vorderen Bereich um eine horizontale Schwenkachse schwenkbaren, in der Neigung veränderbaren Sitz und einer in Abhängigkeit von der Neigungsänderung des Sitzes zwangsweise in der Neigung überproportional veränderbaren Rückenlehne, wobei der Sitz mit Schwenkhebeln gelenkig verbunden ist, deren eine Enden die Rückenlehne tragen und deren andere Enden am Lagerbock des Stuhlgestells drehbar gelagert sind, wobei die Schwenkhebel im Abstand vom hinteren Ende des Sitzes am Sitz angelenkt sind und die am Lagerbock drehbar gelagerten Abschnitte der Schwenkhebel zu den sich an die Anlenkachse des Sitzes anschließenden Abschnitten der Schwenkhebel in einem zur Standfläche hin stumpfen Winkel stehen, wobei eine Rückstellfeder zur selbsttätigen Rückstellung der Sitzfläche und der Rückenlehne von der Ruhe- in die Arbeitsposition bei Gewichtsentlastung vorgesehen ist.

Derartige Sitzmöbel, insbesondere Bürodrehstühle oder Arbeitsstühle anderer Art, sind in vielfältigen Ausführungsformen bekannt, wobei jeweils angestrebt wird, beim Verschwenken von der Arbeitsposition mit etwa waagerechter Sitzfläche und senkrechter Rückenlehne in die Ruheposition eine synchrone Bewegung der Sitzfläche und der Rückenlehne zu erreichen, wozu entsprechende Synchronisationseinrichtungen, beispielsweise in Form von Schwenkhebeln, verwendet werden. Dabei ist die Synchronisationseinrichtung so ausgebildet, daß eine überproportionale verschwenkung der Rückenlehne bei Verschwenkung der Sitzfläche erfolgt, um eine ergonomisch günstige Ruheposition zu erreichen und den sogenannten "Hemdauszieheffekt" zu vermeiden.

Ein gattungsgemäßes Sitzmöbel ist aus der DE 39 16 474-A1 bekannt. Bei diesem bekannten Sitzmöbel erfolgt die Verschwenkung von der Arbeits- in die Ruheposition durch Gewichtsverlagerung des Benutzers gegen eine Rückstelleinrichtung, die beispielsweise von einer Feder gebildet ist. Dabei wird bei der Absenkbewegung gleichzeitig die Schwenkachse des Sitzes am Lagerbock nach rückwärts abfallend geführt, wozu geeignete Langlochführungen im Lagerbock vorgesehen sind.

Von Nachteil bei diesem bekannten Sitzmöbel ist zum einen, daß die Verschiebbarkeit der Schwenkachse des Sitzes im vorderen Stuhlbereich eine relativ aufwendige konstruktive Ausgestaltung benötigt, die mit einer entsprechend raumaufwendigen Verkleidung versehen werden muß, was den optischen Eindruck des Sitzmöbels beeinträchtigt. Zum anderen ist von wesentlichem Nachteil, daß die Rückstelleinrichtung nicht an unterschiedliche Benutzergewichte angepaßt werden kann.

Grundsätzlich ist es beispielsweise aus der DE 39 30 983-A1 bekannt, eine Rückstelleinrichtung zu verwenden, die von wenigstens einer im Verschwenkmechanismus wirksamen Schraubenfeder gebildet ist. Zur Anpassung an unterschiedliche Benutzergewichte und damit zur Einstellung unterschiedlicher Rückstellkräfte ist bei diesem bekannten Sitzmöbel eine Einrichtung zur Veränderung der Vorspannung vorgesehen.

Durch diese Variation der Federvorspannkraft läßt sich zwar eine Einstellung der Rückstelleinrichtung erreichen, es hat sich jedoch herausgestellt, daß bei der Veränderung der Federvorspannkraft nur ein unzureichender Verstellbereich in den Grenzbereichen (für Benutzer mit geringem oder großem Körpergewicht) erreicht wird. Zudem ist in den Grenzbereichen entweder ein sehr großer Verstellweg oder ein erheblicher Kraftaufwand erforderlich, wodurch die Handhabung erschwert wird.

Aufgabe der Erfindung ist es deshalb, eine Lösung zu schaffen, mit der bei möglichst einfacher konstruktiver Ausgestaltung und geringer Baugröße sowie optisch ansprechendem Erscheinungsbild des Sitzmöbels die Handhabbarkeit der Rückstelleinrichtung wesentlich verbessert und auf einfache Weise auch in den Grenzbereichen mit geringem Kraftaufwand eine Einstellung ermöglicht wird.

Diese Aufgabe wird mit einem Sitzmöbel der eingangs bezeichneten Art erfindungsgemäß dadurch gelöst, daß die Schwenkachse der Schwenkhebel gegenüber dem Lagerbock verschiebbar ist, und daß die Rückstellfeder zwischen dem Lagerbock und den am Lagerbock drehbar gelagerten Abschnitten der Schwenkhebel angeordnet und in ihrer Einbaulage gegenüber den Schwenklagern derart veränderbar einstellbar ist, daß das von der Federkraft ausgeübte Drehmoment um die Schwenkachse veränderbar ist.

Mit der erfindungsgemäßen Ausgestaltung wird zum einen erreicht, daß die für die Synchronbewegung erforderliche Verschiebbarkeit der Schwenkhebel keinen zusätzlichen Bauraum im vorderen Sitzmöbelbereich erfordert, sondern vielmehr nur unterhalb im eigentlichen Lagerbock, wodurch für die Synchronisationsmechnik insgesamt nur ein geringer Bauraum benötigt wird, was das optische Erscheinungsbild positiv beeinflußt. Zum anderen wird in Verbindung mit dieser Anlenkung der Schwenkhebel durch die Anordnung der Rückstellfeder ermöglicht, die Einbaulage der Feder zu verändern, so daß sich der Krafthebelarm der Feder in Bezug auf den Drehpunkt der von der Feder beaufschlagten Schwenkachsen bzw. Schwenkhebel verändern läßt, wodurch entsprechend das auf die Schwenkachsen ausgeübte Drehmoment auf einfache Weise veränderbar ist. Es ist somit keine Veränderung der Vorspannung der Feder erforderlich. Diese Lageänderung der Feder bzw. des Federendes läßt sich auf einfache Weise ohne großen Kraftaufwand durchführen, insbesondere bietet sich eine außergewöhnlich große Bandbreite der Benutzergewichtseinstellung, die stufenlos zwischen den Extremwerten gewählt wird. Da die Vorspannung der Feder nicht beeinflußt wird, ist auch eine Einstellung in den Grenzbereichen auf einfache und exakte Weise möglich.

In vorteilhafter Ausgestaltung der Erfindung ist vorgesehen, daß die Rückstellfeder mit einem Ende fest am Lagerbock angelenkt und mit dem anderen Ende in einer langlochförmigen Führung der Schwenkhebel verstellbar angeordnet ist. Diese Ausgestaltung ist konstruktiv besonders günstig und kompakt, da sie keine zusätzlichen Elemente benötigt, vielmehr sind die Führungen zur Veränderung der Einbaulage der Feder unmittelbar in die Schwenkhebel integriert.

In besonders vorteilhafter Ausgestaltung der Erfindung ist vorgesehen, daß die Rückstellung der Schwenkhebel mittels einer Begrenzungseinrichtung derart beschränkt ist, daß die Schwenkhebel nicht in Kontakt mit der Sitzunterseite gelangen können. Anders als beispielsweise bei dem aus der DE 39 16 474-A1 bekannten Sitzmöbel läßt sich durch diese Zusatzeinrichtung zuverlässig vermeiden, daß bei Wirksamkeit der Rückstelleinrichtung die Schwenkhebel in Kontakt mit der Sitzunterseite gelangen und diese möglicherweise beschädigen können, wenn die Rückstellkraft zu groß ist.

Dabei ist besonders vorteilhaft vorgesehen, daß die Begrenzungseinrichtung von einer an der Unterseite des Schwenklagers angeordneten Langlochführung gebildet ist, in welche ein am Lagerbock angeordnetes stiftförmiges Element eingreift. Die Langlochführung beschränkt somit durch ihre begrenzte Verschiebbarkeit gegenüber dem stiftförmigen Element die maximale Rückschwenkbewegung der Schwenkhebel, die durch die Rückstellkraft verursacht wird, derart, daß in der Ruheposition die Schwenkhebel nicht an die Unterseite des Sitzes stoßen.

Die Erfindung ist nachstehend anhand der Zeichnung beispielsweise näher erläutert. Diese zeigt in:
- Fig. 1: in schematischer Seitenansicht ein erfindungsgemäßes Sitzmöbel in Arbeits- und Ruheposition mit voll wirksamer Rückstelleinrichtung,
- Fig. 2: in derselben Darstellung wie in Fig. 1 ein Sitzmöbel mit unterschiedlicher Position der Rückstelleinrichtung,
- Fig. 3: in derselben Darstellung wie in Fig. 1 und 2 eine abgewandelte Ausführungsform eines Sitzmöbels,
- Fig. 4: in derselben Darstellung wie in den Fig. 1 bis 3 eine abgewandelte Ausführungsform eines Sitzmöbels mit Begrenzungseinrichtung für die Rückstelleinrichtung,
- Fig. 5: in einem Kraft-Weg-Diagramm eine Federcharakteristik mit herkömmlicher Veränderung der Vorspannung und
- Fig. 6: in einem Kraft-Weg-Diagramm eine Federcharakteristik mit der erfindungsgemäßen Gewichtsanpassung.

Ein vorzugsweise als Drehstuhl ausgebildetes erfindungsgemäßes Sitzmöbel ist in der Zeichnung allgemein mit 1 bezeichnet und ohne Fußgestell dargestellt.

Der Drehstuhl 1 weist einen als Träger dienenden Lagerbock 2 mit einer Aufnahme 3 für das nicht dargestellte Fußgestell auf. Am vorderen oberen Ende des Lagerbocks 2 ist ein fester Drehpunkt 4 vorgesehen, um welchen um eine horizontale Schwenkachse 5 der vordere Bereich eines Sitzes 6 mit Sitzfläche 7 angelenkt ist.

An der Unterseite des Sitzes 6 im Bereich etwas hinter der Mitte des Sitzes sind in einer Schwenkhebelanlenkung 8 um eine Anlenkachse 9 gelenkig zwei Schwenkhebel 10 angelenkt, welche einen vorderen Abschnitt 10a, einen mittleren Abschnitt 10b und einen hinteren Abschnitt 10c aufweisen, wobei der hintere Abschnitt 10c gegenüber dem mittleren Abschnitt 10b etwa rechtwinklig abgewinkelt ist und eine Rückenlehne 11 trägt. Der vordere Abschnitt 10a und der mittlere Abschnitt 10b der Schwenkhebel 10 stehen in einem zur Standfläche hin stumpfen Winkel, bevorzugt in einer Größenordnung von 160° bis 170°.

Die vorderen Abschnitte 10a der Schwenkhebel 10 sind gelenkig (Gelenk 12) jeweils mit je einem Hebel 13 verbunden, welcher in einem festen Drehpunkt 14 am Lagerbock 2 drehbar gelagert ist.

Durch diese Ausgestaltung erfolgt bei einer Gewichtsverlagerung nach hinten durch einen Benutzer eine Verschwenkung des Sitzes 2 um die Schwenkachse 5 nach unten, während sich gleichzeitig aufgrund der Ausbildung der Schwenkhebel 10 mit den Hebeln 13 eine überproportionale Neigungsveränderung der Rückenlehne 11 einstellt. Dies ist aus Fig. 1 deutlich zu erkennen, denn der mit L1 bezeichnete Abstand der Oberkante der Schwenkhebel 10 gegenüber der Sitzoberkante in der Ruheposition ist deutlich größer als der mit L2 bezeichnete Abstand in der gestrichelt dargestellten abgesenkten Position.

Um eine automatische Rückstellung des Sitzes 2 und der Rückenlehne 11 aus der abgesenkten Position in die Ruheposition bei Gewichtsentlastung zu gewährleisten, ist eine Rückstellfeder 15 vorgesehen. Diese Rückstellfeder ist mit einem Ende fest aber drehbar (Anlenkung 16) am Lagerbock 2 angelenkt und mit dem anderen Ende an den Abschnitten 10a der Schwenkhebel 10, wobei die Einbaulage an den Abschnitten 10a der Schwenkhebel 10 veränderbar ist. Dazu ist in den Schwenkhebeln 10 im Bereich der Abschnitte 10a eine bogenförmige Langlochführung 17 ausgespart.

Wie am besten aus Fig. 2 hervorgeht, läßt sich somit die Feder in der Langlochführung aus der Position A bis maximal in die Position B verstellen. Dies hat zur Folge, daß sich das von der Rückstellfeder 15 ausgeübte Drehmoment um die Schwenkachsen 14 bzw. 5 verändern läßt, um eine exakte Anpassung der Rückstellkraft an unterschiedliche Benutzergewichte vornehmen zu können. Während in der Position A eine maximale Rückstellkraft wirkt, ist die Rückstellkraft in der Position B bzw. das entsprechende Drehmoment am geringsten. Diese Verstellung des Hebelarmes bzw. des von der Rückstellfeder ausgeübten Drehmomentes ermöglicht gegenüber herkömmlichen Vorspannungsänderungen der Rückstellfedern eine wesentlich bessere und genauere Einstellbarkeit der erforderlichen Rückstellkraft, insbesondere auch in den Grenzbereichen, d.h. für Benutzer mit besonders hohem oder geringem Körpergewicht.

In Fig. 3 ist eine abgewandelte Ausführungsform eines erfindungsgemäßen Sitzmöbels 1 dargestellt, wobei dieselben Bezugszeichen wie in den Fig. 1 und 2 verwandt sind, sofern gleiche Teile betroffen sind.

Im Unterschied zur Ausführungsform nach den Fig. 1 und 2 sind die Schwenkhebel 10 nicht über zusätzliche Hebel 13 am Lagerbock gelagert, sondern unmittelbar im Lagerbock 2, wobei zur Ermöglichung der Verschiebbarkeit der Schwenkhebel 10 eine Langlochführung 18 im Lagerbock 2 vorgesehen ist. Ansonsten ist der Bewegungsablauf der Synchronmechanik derselbe, wie bei der Ausführungsform nach Fig. 1 und 2, diese Ausführungsform nach Fig. 3 benötigt aber ersichtlich noch weniger Bauteile und ist deshalb noch vorteilhafter.

Die in Fig. 4 dargestellte Ausführungsform eines erfindungsgemäßen Sitzmöbels 1, hier sind ebenfalls dieselben Bezugszeichen wie in den vorangegangenen Figuren verwandt, entspricht im Prinzip der Ausführungsform nach Fig. 1. Zusätzlich ist bei diesem Sitzmöbel 1 jedoch auch noch eine Begrenzungseinrichtung vorgesehen, die die Rückstellung der Schwenkhebel 10 derart beschränkt, daß die Schwenkhebel 10 nicht in Kontakt mit der Unterseite des Sitzes 2 gelangen können.

Dabei weist die Begrenzungseinrichtung eine an der Unterseite der Schwenkhebelanlenkung 8 angeordnete bügelförmige Langlochführung 20 auf, welche mit einem am Lagerbock 3 angeordneten stiftförmigen Element 19 zusammenwirkt und gegenüber diesem begrenzt verschiebbar geführt ist. Dabei ist die Langlochführung 20 so ausgebildet, daß am Anschlag der Langlochführung 20 am stiftförmigen Element 19 zwischen den Schwenkhebeln 10 bzw. den Bereichen 10b der Schwenkhebel und der Unterseite des Sitzes 2 in Ruheposition ein Freiraum verbleibt.

In den Fig. 5 und 6 ist die Wirksamkeit der Verstellung der Rückstellfeder 15 zu erkennen.

Während Fig. 5 eine herkömmliche Verstellung mittels Veränderung der Vorspannkraft der Feder zeigt, ist in Fig. 6 der Verstellbereich mittels der erfindungsgemäßen Veränderung der Einbaulage der Feder zu erkennen. Wie unmittelbar aus den Figuren 5 und 6 hervorgeht, ist der Verstellbereich bei der erfindungsgemäßen Ausgestaltung (Fig. 6) wesentlich größer, was insbesondere in den Grenzbereichen die Einstellung wesentlich erleichtert.

## Patentansprüche

1. Sitzmöbel mit einem im vorderen Bereich um eine horizontale Schwenkachse (5) schwenkbaren, in der Neigung veränderbaren Sitz (6) und einer in Abhängigkeit von der Neigungsänderung des Sitzes zwangsweise in der Neigung überproportional veränderbaren Rückenlehne (11), wobei der Sitz mit Schwenkhebeln (10) gelenkig verbunden ist, deren eine Enden die Rückenlehne tragen und deren andere Enden am Lagerbock (2) des Stuhlgestells drehbar gelagert sind, wobei die Schwenkhebel im Abstand vom hinteren Ende des Sitzes am Sitz angelenkt sind und die am Lagerbock drehbar gelagerten Abschnitte der Schwenkhebel zu den sich an die Anlenkachse (9) des Sitzes anschließenden Abschnitten der Schwenkhebel in einem zur Standfläche hin stumpfen Winkel stehen, wobei eine Rückstellfeder (15) zur selbsttätigen Rückstellung der Sitzfläche (7) und der Rückenlehne von der Ruhe- in die Arbeitsposition bei Gewichtsentlastung vorgesehen ist,
dadurch gekennzeichnet,
daß die Schwenkachse (12) der Schwenkhebel (10) gegenüber dem Lagerbock (2) verschiebbar ist, und daß die Rückstellfeder (15) zwischen dem Lagerbock (2) und den am Lagerbock (2) drehbar gelagerten Abschnitten (10a) der Schwenkhebel (10) angeordnet und in ihrer Einbaulage gegenüber den Schwenklagern (4,14) derart veränderbar einstellbar ist, daß das von der Federkraft ausgeübte Drehmoment um die Schwenkachsen veränderbar ist.

2. Sitzmöbel nach Anspruch 1,
dadurch gekennzeichnet,
daß die Rückstellfeder (15) mit einem Ende fest am Lagerbock (2) angelenkt und mit dem anderen Ende in einer langlochförmigen Führung (17) der Schwenkhebel (10) verstellbar angeordnet ist.

3. Sitzmöbel nach Anspruch 1 oder 2,
dadurch gekennzeichnet,
daß die Rückstellung der Schwenkhebel (10) mittels einer Begrenzungseinrichtung (19,20) derart beschränkt ist, daß die Schwenkhebel (10) nicht in Kontakt mit der Sitzunterseite gelangen können.

4. Sitzmöbel nach Anspruch 3,
dadurch gekennzeichnet,
daß die Begrenzungseinrichtung von einer an der Unterseite der Schwenkhebelanlenkung (8) angeordneten Langlochführung (20) gebildet ist, in welche ein am Lagerbock (2) angeordnetes stiftförmiges Element (19) eingreift.

## Claims

1. A chair comprising a seat (6) which is pivotable in the front region about a horizontal pivot axis (5) and which is variable in inclination, and a backrest (11) which is compulsorily overproportionally variable in inclination in dependence on the variation in inclination of the seat, wherein the seat is hingedly connected to pivot levers (10) of which one ends carry the backrest and the other ends are rotatably mounted on the mounting support (2) of the chair frame, wherein the pivot levers are pivotally connected to the seat at a spacing from the rear end of the seat and the portions of the pivot levers, which are rotatably mounted on the mounting support, are at an angle which is obtuse towards the support surface, relative to the portions of the pivot levers adjoining the pivot mounting axis (9) of the seat, wherein there is provided a return spring (15) for automatically returning the seat surface (7) and the backrest from the rest position into the operative position upon relief of the load due to weight, characterised in that the pivot axis (12) of the pivot levers (10) is displaceable relative to the mounting support (2) and that the return spring (15) is arranged between the mounting support (2) and the portions (10a) of the pivot levers (10), which are rotatably mounted on the mounting support (2), and is variably adjustable in its position of installation with respect to the pivot mountings (4, 14) in such a way that the torque exerted by the spring force about the pivot axes is variable.

2. A chair according to claim 1 characterised in that the return spring (15) is fixedly mounted by one end to the mounting support (2) and is arranged displaceably with the other end in a slot-shaped guide (17) of the pivot levers (10).

3. A chair according to claim 1 or claim 2 characterised in that the return movement of the pivot levers (10) is limited by means of a restricting device (19, 20) in such a way that the pivot levers (10) cannot come into contact with the underside of the seat.

4. A chair according to claim 3 characterised in that the restricting device is formed by a slot guide (20) which is arranged at the underside of the pivot lever mounting (8) and into which engages a pin-like element (19) arranged on the mounting support (2).

## Revendications

1. Meuble formant siège comportant un siège (6) pouvant basculer, dans sa partie avant, autour d'un axe horizontal de basculement (5) et dont l'inclinaison est variable, et un dossier (11) dont l'inclinaison peut être modifiée impérativement, d'une manière plus que proportionnelle, en fonction de la variation de l'inclinaison du siège, et dans lequel le siège est relié de façon articulée à des leviers pivotants (10), dont des premières extrémités portent le dossier et dont les autres extrémités sont montées de manière à pouvoir tourner sur un bloc de support (2) du châssis de la chaise, et les leviers pivotants sont articulés sur le siège, à distance de l'extrémité arrière de ce dernier et les sections, montées de manière à pouvoir tourner sur le bloc de support, des leviers pivotants font un angle obtus par rapport à la surface horizontale d'appui en direction des sections, qui se raccordent à l'axe d'articulation (9) du siège, des leviers pivotants, et dans lequel un ressort de rappel (15) est prévu pour ramener automatiquement la surface d'appui (7) et le dossier depuis la position de repos dans la position de travail, lors de la suppression de l'application d'un poids, caractérisé en ce
que l'axe d'articulation (12) du levier pivotant (10) est déplaçable par rapport au bloc de support (2) et en ce que le ressort de rappel (15) est disposé entre le bloc de support (2) et les sections (10a) des leviers pivotants (10), montés de manière à pouvoir pivoter sur le bloc de support (2) et en ce que la position de montage du ressort de rappel par rapport au palier de pivotement (4,14) est réglable de manière à pouvoir être modifiée de telle sorte que le couple exercé par la force du ressort autour des axes de pivotement est modifiable.

2. Meuble formant siège selon la revendication 1, caractérisé en ce
que le ressort de rappel (15) est articulé de façon fixe, par une extrémité, sur le bloc de support (2) et est monté, par son autre extrémité, de manière à être déplaçable dans un guide en forme de trou allongé (17) des leviers pivotants (10).

3. Meuble formant siège selon la revendication 1 ou 2, caractérisé en ce
que la course de rappel des leviers pivotants (10) est limitée au moyen d'un dispositif de limitation (19,20) de telle sorte que les leviers pivotants (10) ne peuvent pas venir en contact avec la face intérieure du siège.

4. Meuble formant siège selon la revendication 3, caractérisé en ce
que le dispositif de limitation est formé par un guide en forme de trou allongé (20), qui est prévu dans la face inférieure du système (8) d'articulation du levier pivotant et dans lequel s'engage un élément en forme de tige (19), disposé sur le bloc de support (2).
